# EUROPÄISCHE PATENTSCHRIFT

(11) **EP 1 878 033 B1**
(45) Veröffentlichungstag und Bekanntmachung des Hinweises auf die Patenterteilung: **24.06.2015**
(21) Anmeldenummer: 06721946.9
(22) Anmeldetag: 04.05.2006
(51) Int. Cl.: H01H 13/785, H01H 13/79

(54) **ELEKTRISCH LEITFÄHIGER KONTAKT UND VERFAHREN ZU DESSEN HERSTELLUNG**
ELECTRICALLY CONDUCTING CONTACT AND METHOD FOR PRODUCTION THEREOF
CONTACT ELECTROCONDUCTEUR ET PROCEDE DE FABRICATION

(30) Priorität: 06.05.2005 CH 808052005
(43) Veröffentlichungstag der Anmeldung: 16.01.2008
(73) Patentinhaber: Abatek International AG, 8303 Bassersdorf (CH)
(72) Erfinder: KEIST, Christoph, CH-9630 Wattwil (CH); HOFFMANN, Klaus, CH-8108 Dällikon (CH)
(74) Vertreter: Bremi, Tobias Hans
(86) Internationale Anmeldenummer: PCT/CH2006/000244
(87) Internationale Veröffentlichungsnummer: WO 2006/119657

(56) Entgegenhaltungen:
- EP-A- 0 938 111
- US-A1- 2005 042 895

## Beschreibung

### TECHNISCHES GEBIET

Die vorliegende Erfindung betrifft ein Kontaktelement zur intermittierenden Kontaktierung von Leiterbahnen auf einer Leiterplatte, insbesondere für flexible Schaltmatten oder Eingabegeräte. Weiterhin betrifft sie ein Verfahren zur Herstellung von flexiblen Schaltmatten oder Eingabegeräte sowie Verwendungen solcher Kontaktelemente.

### STAND DER TECHNIK

Silikonschaltmatten werden immer häufiger auch im Automobilbereich eingesetzt so z.B. zum Schalten von z.B. Spiegelverstellern, Fensterhebern, etc.

In widerstandscodierten Schaltungen ist es entscheidend, dass ein sehr niederohmiges und zuverlässiges Kontaktelement zur Verfügung steht. Werden hochohmige respektive unzuverlässige Kontaktelemente verwendet, so kommt es zu Kontaktstörungen oder gar Ausfällen. Ebenfalls von grosser Wichtigkeit ist, dass insbesondere für die direkte Schaltung von Motoren hohe Ströme von z.B. 200mA geschaltet werden können.

Bei solchen Schaltmatten ist typischerweise eine flexible Matte beispielsweise aus Silikon über einer Leiterplatte angeordnet. Auf der Leiterplatte sind Leiterbahnen angeordnet, welche an den zu betätigenden Stellen Unterbrechungen aufweisen. Auf der Unterseite der flexiblen Matte aus Silikon und diese Unterbrechungen überbrückend sind, beabstandet von der Leiterplatte, Kontaktelemente angeordnet. Diese Kontaktelemente werden typischerweise als Kontaktpillen bezeichnet. Wird die flexible Matte im richtigen Bereich heruntergepresst, so erfolgt eine Kontaktierung.

Für solche Anwendungen werden heute normalerweise zwei verschiedene Arten von Kontaktpillen verwendet, beide mit gravierenden Nachteilen:

### Karbonpille:

Silikonmaterial wird mit Karbon oder anderen elektrisch leitenden Partikeln leitfähig gemacht, in Platten gepresst und ausgestanzt und dann im Kompressionswerkzeug mit der Schaltmatte zusammenvulkanisiert.

Nachteil dieser Pillen ist stets, dass der Überganswiderstand vom Anpressdruck abhängig ist, d.h. wenn die Taste nur ganz leicht gedrückt wird, entsteht ein sehr hoher Schaltwiderstand, welcher falsch interpretiert werden kann. Dies ist insbesondere dann, wenn unterschiedliche Funktionalitäten in Serie über den gleichen Leiterpfad über meist grössenordnungsmässig unterschiedliche Widerstände codiert werden sollen, nicht akzeptabel, da entsprechend beispielsweise bei einer nur leichten Aktuierung eine völlig andere, zufälligerweise im gleichen Leiterpfad angeordnete Funktionalität ausgelöst wird. Auch werden vielfach nicht wirklich tiefe Übergangswiderstände (<1Ohm) erzielt.

### Goldpille:

Ein Kupferblech wird auf der einen Seite mit einer Silikonschicht laminiert, auf der anderen mit Nickel und Gold beschichtet. Aus dem Blech werden dann Pillen gestanzt, welche mit der Schaltmatte im Kompressionswerkzeug zusammenvulkanisiert werden.

Nachteil dieser Pille ist der hohe Materialpreis und die hohen Ausschussraten im Prozess sowie die hohe Anfälligkeit auf Verschmutzung. Sobald ein Staubkorn zwischen die Pille und die Leiterplatte gerät, wird der Kontakt aufgrund seiner starren Struktur isoliert und fällt aus. Ein weiterer Nachteil ist, dass die Goldpille erst bei einem gewissen Anpressdruck anspricht und nicht bei unmittelbarem Kontakt mit der Leiterplatte.

### Metallgewebe:

In der DE 23 35 907, der US 5,047,602, der EP 0 938 111 und anderen wird zudem die Möglichkeit beschrieben, ein gewobenes oder nicht gewobenes Fasergefüge aus Metall- oder Karbonfasern oder aus leitfähig beschichteten Fasern als Kontaktbereich für einen Schalter vorzusehen. Nachteilig an solchen Lösungen ist ganz analog zu den Partikeln in der genannten Karbonpille die Tatsache, dass stets sichergestellt werden muss, dass die Fasern tatsächlich in genügendem Kontakt sind, um die Leitfähigkeit sicherzustellen. Zudem ist gerade diese Kontaktierung eine Eigenschaft, welche sich bei intensiver Betätigung eines Schalters schnell verschlechtert, und die Fasern haben die Tendenz, bei Alterung zu brechen.

Aus einem völlig anderen technischen Gebiet, namentlich aus dem Gebiet der Kontaktvorrichtungen für die Verbindung von Leiterplatten, ist in der US 2005/0042895 bekannt, dass es möglich ist, zur Erzeugung eines Kontakts zwischen zwei Leiterplatten, wenn diese über eine Steckverbindung verbunden werden sollen, Kontaktelemente zu verwenden, welche aus einem Metallschwamm bestehen.

### DARSTELLUNG DER ERFINDUNG

Der Erfindung liegt demnach die Aufgabe zugrunde, ein verbesserte flexible Schaltmatte mit einem Kontaktelement zur intermittierenden Kontaktierung von Leiterbahnen auf einer Leiterplatte oder einem ähnlichen Träger mit unterbrochenen Leiterbahnen zur Verfügung zu stellen. Dies insbesondere zur Anwendung für flexible Schaltmatten oder Eingabegeräte, so z. B. für den Automobilbereich.

Die Lösung dieser Aufgabe wird durch die Merkmale des Hauptanspruchs gegeben.

Der Kern der Erfindung besteht somit darin, einen Metallschwamm zu verwenden, welcher einerseits durch das darin vorhandene zusammenhängende Netzwerk aus Metall eine wohldefinierte Leitfähigkeit respektive einen wohldefinierten ohmschen Widerstand aufweist, wenn die Leiterbahnen überbrückt werden. Ausserdem verfügt ein Metallschwamm inhärent über eine gewisse Flexibilität und elastische Deformierbarkeit, was insbesondere bei wiederholtem Betätigen und beispielsweise bei schräger Betätigung stets eine gute Kontaktierung gewährleisten kann. Auch Schmutzpartikel können durch die Flexibilität gewissermassen aufgefangen werden.

Insbesondere gegenüber der Verwendung eines Metallgewebes oder von Karbonfasern ergeben sich bei Verwendung eines Metallschwammes als Kontaktelement unter anderem folgende unerwartet funktionswesentliche Vorteile:
- Die Kontakte an der Oberfläche des Metallschaumes sind fix und kohärent über das Gitter miteinander verbunden, während beim Metallgewebe die Verbindung lose ist. Metallschaum erhöht deshalb die Kontaktsicherheit besonders bei den kritischen geringen Kontakt-Anpresskräften enorm. Wenn sich der Widerstand bei geringen Kontakt-Anpresskräften erhöht, ist eine Verwendung in widerstands-codierten Schaltungen nur sehr bedingt möglich und mit grossem Risiko von Fehlfunktionen verbunden.
- Karbonfasern haben einen höheren Widerstand als Metallschaum. Mit Karbonfasern erreicht man 2 Ohm während der Metallschaum 0.2 Ohm erreicht. Zudem brauchen die Karbonfasern einen gewissen Anpressdruck, um gut zu leiten, was wiederum bei den kritischen geringen Kontakt-Anpresskräften ein entscheidender Nachteil ist.

- Metallschaum kann Ströme bis zu 500mA bei 12V schalten, während Metallgewebe bedingt durch die sehr dünnen Metallfäden bereits bei geringen Strömen Abbrand erleidet und ausfällt.
- Die Herstellung von Kontaktpillen aus Metallschaum ist ein einfacher Stanzvorgang, während das sehr dünne Metallgewebe wegen des faserigen Charakters nur schwierig gestanzt werden kann in jedem Fall zuerst laminiert werden muss, um ein Durchdringen mit dem isolierenden Silikon während des Moulding-Prozesses zu verhindern. Die Herstellkosten von Kontaktpillen aus Metallschaum sind entsprechend geringer.
- Materialkosten von Metallschaumpillen sind geringer als Metallgewebe

Gemäss einer ersten bevorzugten Ausführungsform handelt es sich beim Metallschwamm um einen Metallschwamm, welcher ein im wesentlichen zusammenhängendes Netzwerk auf metallischer Basis aufweist, um die oben genannte Funktionalität sicher übernehmen zu können. Insbesondere verfügt der Metallschwamm gleichzeitig bevorzugtermassen über ein im wesentlichen zusammenhängendes Netzwerk aus Hohlräumen (im Englischen i.d.R. sogenannter *metal sponge*)*.* Grundsätzlich ist es aber auch möglich, so genannte Metallschäume (im Englischen i.d.R. sogenannte *metallic foams*) zu verwenden, bei welchen die Hohlräume kein im wesentlichen vollständig zusammenhängendes Netzwerk ausbilden, sondern vielmehr in Form von Poren ausgebildet sind.

Im folgenden soll unter dem Begriff Metallschwamm verstanden werden, dass es sich dabei um ein zusammenhängendes Netzwerk auf metallischer Basis handelt, welches über Hohlräume in Form eines im wesentlichen zusammenhängende Netzwerkes verfügt.

Gemäß der Erfindung sind die Hohlräume des Metallschwammes wenigstens im wesentlichen vollständig mit einem elastomeren Material gefüllt. Diese Bauweise zeichnet sich überraschenderweise durch eine hervorragende Funktionalität aus. Das in den Hohlräumen angeordnete elastomere und damit elastische Material führt dazu, dass der so im wesentlichen vollständig gefüllte Metallschwamm als Ganzes bleibend elastische Eigenschaften erhält. Während ein "leerer" Metallschwamm resp. Metallschaum insbesondere bei starker mechanischer Belastung, wenn die Hohlräume nicht mit elastischem Material gefüllt sind, u.U. auch irreversibel deformiert werden kann, ist dies bei einem solchen gefüllten Metallschwamm nicht mehr möglich infolge des in den Hohlräumen angeordneten elastischen Materials. Es wird auch verhindert, dass das metallische Netzwerk bei Belastung bricht und die Leitfähigkeit so beeinträchtigt wird. Auf der anderen Seite ist aber durch das Netzwerk aus metallischem Material die Leitfähigkeit zuverlässig und stets gleichbleibend. Auf diese Weise kann ein Kontaktelement in einem erstaunlich einfachen Herstellungsprozess zur Verfügung gestellt werden, welches auch bei intensiver wiederholter und sogar grober Benutzung seine Funktion hervorragend langfristig übernehmen kann.

Besonders einfach ist die Konstruktion, weil das Kontaktelement in Form einer Kontaktpille mit der Schaltmatte oder mit einem Element der Schaltmatte verbunden ist, wobei die Schaltmatte respektive das Element der Schaltmatte aus einem elastomeren Material besteht, und dieses elastomere Material die Hohlräume des Metallschwammes im wesentlichen vollständig durchdringt.

Beim elastomeren Material kann es sich um ein Material ausgewählt aus: Silikon Elastomer, Flüssigsilikon-Gummi, Flüssigsilikon-Kautschuk, thermoplastisches Elastomer oder Gummi handeln. Mit anderen Worten werden jene Materialien verwendet, welche typischerweise im Bereich von Schaltmatten bereits jetzt Anwendung finden.

Eine ganz besonders einfache Konstruktion, welche sich durch einen einfachen, zuverlässigen Produktionsprozess und niedrige Herstellungskosten auszeichnet, ist möglich, wenn es sich beim elastomeren, in den Hohlräumen angeordneten Material um das Material der Schaltmatte handelt und gewissermassen Material der Schaltmatte wenigstens teilweise in die Kontaktpille eindringt. Das Material der Schaltmatte durchdringt dann die Kontaktpille wenigstens teilweise, was einerseits dazu führt, dass die Kontaktpille fest mit der Schaltmatte verbunden ist, und was andererseits dazu führt, dass die Kontaktpille die oben diskutierten nachhaltigen elastischen Eigenschaften erhält.

Eine andere bevorzugte Ausführungsform ist dadurch gekennzeichnet, dass das Kontaktelement in Form einer Kontaktpille vorliegt, deren Hohlräume wenigstens teilweise, bevorzugt in wenigstens einem Oberflächenbereich, mit einem elektrisch leitenden elastomeren Material gefüllt sind, wobei es sich dabei bevorzugt um mit Graphit oder Metall-Partikeln wie z. B. Nickel-Partikeln versetztes elastomeres Material, insbesondere bevorzugt um mit Graphit oder Metall-Partikeln wie zum Beispiel Nickel-Partikeln versetztes elastomeres Silikon handelt. Eine Erhöhung der Leitfähigkeit kann auch erreicht werden, indem das Kontaktelement in Form einer Kontaktpille vorliegt, und die Kontaktpille auf der den Leiterbahnen zugewandten Oberfläche mit einer zusätzlichen metallischen Beschichtung, insbesondere aus Gold oder Chrom, versehen ist.

Im Zusammenhang mit dem Begriff Kontaktpille muss präzisiert werden, dass es sich dabei um kreisförmige, gewissermassen kreiszylinderförmige Elemente handeln kann, dass es sich aber auch um ovale, hexagonale, quadratische, rechteckige oder beliebige andere Grundformen handeln kann. Typischerweise handelt es sich bei der Kontaktpille um ein kreisförmiges Kontaktelement.

Beim Material des Metallschwammes handelt es sich vorzugsweise um ein Metall ausgewählt aus der Gruppe: Nickel, Chrom, Gold, Aluminium, Kupfer oder daraus gebildete Legierungen oder Mischungen. Auch Schäume oder Schwämme, welche stratifiziert aus unterschiedlichen Metallen bestehen, sind möglich.

Solche Schwämme können beispielsweise in einem Abscheideprozess (CVD, chemical vapour deposition) hergestellt werden, wobei ein Kunststoffschaum mit Metall beschichtet wird und anschliessend der Kunststoff entfernt wird, so dass ein zusammenhängender Metallschwamm mit zusammenhängenden Hohlräumen entsteht. Bevorzugt werden Metallschäume resp. Metallschwämme mit einer mittleren Porengrösse im Bereich von 100 - 1000 µm, bevorzugt im Bereich von 550-700 µm, insbesondere bevorzugt im Bereich von 600-650 µm. Das Kontaktelement liegt bevorzugt in Form einer Kontaktpille mit einer Dicke im Bereich von 0.5-3 mm, bevorzugt im Bereich von 0.5-0.9 mm vor. Der Metallschwamm verfügt vorteilhafter Weise über eine Dichte im Bereich von 200-800 g/m², insbesondere bevorzugt im Bereich von 300-500 g/m², dies bezogen auf eine Materialdicke von 1.6 mm.

Des weiteren betrifft die vorliegende Erfindung ein Verfahren zur Herstellung einer Schaltmatte respektive eines Elementes einer Schaltmatte (z.B. Silikondom), wie sie weiter oben beschrieben wurde. Das Verfahren ist dadurch gekennzeichnet, dass ein solches Kontaktelement in ein Kompressionswerkzeug, ein Spritzgusswerkzeug oder ein Transfer-Moulding-Werkzeug, bevorzugt an für die Kontakte vorgesehenen Vertiefungen, eingelegt wird, anschliessend eine Elastomermischung eingelegt respektive zugeführt und/oder eingeschossen wird, und bei geschlossenem Werkzeug Druck und Temperatur im Werkzeug derart eingestellt werden, dass das Elastomer niederviskos wird und in den Metallschwamm wenigstens teilweise eindringt. Druck und Temperatur im Werkzeug werden bevorzugtermassen derart eingestellt, dass das Elastomer im wesentlichen vollständig in den Metallschwamm des Kontaktelementes in Form einer Kontaktpille eindringt.

Das Kontaktelement kann in Form einer Kontaktpille vorgelegt werden, welche aus einer Metallschwammplatte in einem Stanzverfahren oder einem Schneidverfahren, bei welchem bevorzugt eine teilweise Verdichtung des Metallschwammes bewirkt wird, hergestellt werden. Die Kontaktpille und/oder die Metallschwammplatte können vor respektive nach dem Stanzprozess wenigstens teilweise mit einem elektrisch leitenden oder nicht leitenden elastomeren Material gefüllt oder mit einem Rakel-, Druck- oder Sprayverfahren beschichtet werden, oder mit einer zusätzlichen metallischen Beschichtung, insbesondere aus Gold oder Chrom, versehen werden. Wird bereits die Metallschwammplatte mit einem elastomeren Material gefüllte, so kann ein solches Kontaktelement anschliessend auch an den entsprechenden Stellen einer Schaltmatte aufgeklebt oder sonst mit dieser verbunden werden (z.B. von unten auf einen Silikondom).

Weiterhin betrifft die vorliegende Erfindung die Verwendung eines Schaltmatten oder in Elementen resp. Bestandteilen für Schaltmatten oder Eingabegeräten wie beispielsweise Tastaturen, oder Eingabegeräte insbesondere aus dem Automobilbereich wie Fensterheber, Spiegelversteller, und/oder zur direkten Schaltung von Motoren. Letzteres ist möglich, da die erfindungsgemässen Kontaktelemente vergleichsweise hohe Ströme zuverlässig schalten können.

Weitere mögliche Verwendungen bestehen zur Realisierung einer Tastenfunktion in einem flexiblen Silikonarmband oder allgemeiner in einer Silikonschaltmatte. Ganz allgemein kann ein Metallschaum oder ein Metallschwamm als flexible Kontaktbahn in Elastomer, wie z.B. in Silikon, eingebettet sein. So als flexibles Tastpad.

### KURZE ERLÄUTERUNG DER FIGUREN

Die Erfindung soll nachfolgend anhand von Ausführungsbeispielen im Zusammenhang mit den Zeichnungen näher erläutert werden. Es zeigen:
- Fig. 1: eine schematische Darstellung eines Schaltbereiches einer Schaltmatte (Silikondom) nach dem Stand der Technik;
- Fig. 2: eine schematische Darstellung eines Schaltmattenelementes für eine Motorsteuerung, wobei in a) eine Ansicht von oben auf das gesamte Bauteil, in b) eine Ansicht von oben auf die Blende, in c) eine Ansicht von oben auf die Schaltmatte, in d) eine Ansicht von oben auf die Leiterplatte, in e) eine perspektivische Ansicht auf die Schaltmatte und in f) ein Schnitt durch eine Schaltmatte entlang der gepunktete Linie in Figur 2c) dargestellt ist;
- Fig. 3: a) ein Element einer Schaltmatte mit Metallschaum als Kontaktpille; b) Metallschaum ohne Füllung; c) vollständig mit Elastomer gefüllter Metallschaum; d) im Oberflächenbereich mit Elastomer gefüllter Metallschaum; e) Metallschaum gemäss d) mit zusätzlicher metallischer Beschichtung;
- Fig. 4: a) - d) einzelne Schritte eines möglichen Verfahrens zur Herstellung einer Kontaktpille; und
- Fig. 5: ein weiteres Ausführungsbeispiel, in welchem eine integrierte flexible Schaltmatte dargestellt ist.

### WEGE ZUR AUSFÜHRUNG DER ERFINDUNG

Die vorliegende Erfindung ist insbesondere im Zusammenhang mit Schaltmatten zu verstehen, wie sie zunächst allgemein an Hand der Figuren 1 und 2 erläutert werden sollen.

Figur 1 zeigt einen Schnitt durch den Schaltbereich einer Schaltmatte. Auf einer Leiterplatte 1 sind Leiterbahnen 2, 3 vorgesehen. Diese Leiterbahnen sind an einer definierten Stelle unterbrochen, und an dieser Stelle soll durch eine manuelle Eingabe (Drücken i.S. einer Tastatur) von oben eine Kontaktierung, das heisst eine Überbrückung der beiden Leiterbahnen 2, 3 ermöglicht werden. Zu diesem Zweck befindet sich auf der Leiterplatte eine Schaltmatte, welche in diesem konkreten Fall aus einer Kunststoffkappe 4 besteht, unterhalb welcher jeweils in den Schaltbereichen flexible Elemente beispielsweise aus Silikon angeordnet sind. Diese flexiblen Elemente bestehen aus einem Silikondom 5, welcher nach oben mit der Kunststoffkappe 4 verbunden ist. Seitlich neben der Unterbrechung der Leiterbahnen ist dieser Dom 5 über eine Membrane 5a mit der Schaltmattenbasis 6 auf der Leiterplatte abgestützt. Der Dom 5, die Membrane 5a und die Basis 6 sind einstückig aus einem flexiblen Material hergestellt. Ein solches Element wird auch als Silikontaste bezeichnet. Auf der Unterseite des Domes 5 ist eine Kontaktpille 7 befestigt.

Wird nun die Kunststoffkappe 4 von oben beispielsweise mit einem Finger nach unten gedrückt, so erfolgt nach Erreichen einer Schwellenkraft ein Einknichen der Membrane 5a, und die Kontaktpille 7 wird auf die Leiterplatte 1 respektive auf die beiden von links respektive von rechts zugeführten Leiterbahnen 2, 3 herunter gepresst. Da es sich bei der Kontaktpille um ein leitendes Element, beispielsweise eine Karbonpille oder eine Goldpille handelt, werden somit die Leiter 2 und 3 miteinander verbunden, und es erfolgt eine Schaltung. Nach loslassen schnellt der Silikondom aufgrund der Elastizität des Materials bei der Membran 5a wieder in seine ursprüngliche, in Figur 1 dargestellte Position zurück, was dazu führt, dass die Verbindung wieder unterbrochen wird, da die Kontaktpille nach oben aus dem Kontaktbereich entfernt wird.

Etwas spezifischer ist diese Situation in Figur 2 dargestellt, wo beispielsweise die Schaltung eines Fensterhebers oder eines Spiegels, das heisst eine Anwendung im Automobilbereich, im Detail dargestellt ist. Figur 2a) zeigt eine Aufsicht auf ein solches Schaltelement, welches aus einer Blende 17 besteht, welche, wie dies in Figur 2b) ersichtlich ist, kreisförmige Aussparungen aufweist. Durch diese Aussparungen greifen von unten zwei Tasten 18 hindurch. Dabei ist es möglich, dass über die Tasten eine Plastikkappe 4 aufgeklebt oder aufgelegt ist.

Die Schaltmatte besteht in diesem Fall aus zwei eigentlichen Schalt-Elementen, wie dies in den Figuren 2c) einer Aufsicht von oben, sowie in 2e) einer perspektivischen Ansicht, und in 2f), einem Schnitt entlang der gepunkteten Linie in Figur 2c) ersichtlich ist. Unterhalb dieser Schaltmatte 4 ist die in Figur 2d) dargestellte Leiterplatte 1 angeordnet, auf welcher zwei getrennte Leiterpfade angeordnet sind, welche jeweils unterhalb der Tasten 18 über Kontaktierbereiche 20 verzügen, das heisst in diesen Bereichen 20 sind die Leiter unterbrochen und sollen dort durch die Kontaktpillen 7 der Schaltmatte überbrückt werden, sofern die Schaltmatte entsprechend betätigt wird. Auch hier ist die Schaltmatte aus einem flexiblen elastischen Material wie beispielsweise Silikonkautschuk gefertigt und besteht einstückig aus einem Dom 5, einer Membrane 5a sowie der Basis 6, wobei zwischen der Basis und dem Dom ein frei stehender Hohlraum ausgebildet ist, in welchem von unten die Kontaktpillen 7 befestigt sind.

Ziel der vorliegenden Erfindung ist es, gewissermassen eine Lösung zu finden, welche die Vorteile der beiden eingangs genannten Technologien der Karbonpille und der Goldpille kombiniert und gleichzeitig deren Nachteile eliminiert. D.h. die Weichheit der Karbonpille (Schmutz wird eingeschlossen, günstig im Preis) soll mit den elektrischen Eigenschaften der Goldpille (sehr tiefer Übergangswiderstand, unabhängig von Betätigungskraft) kombiniert werden.

Dies wird erreicht durch das Verwenden eines Metallschwammes als Material für die Kontaktpille 7, bevorzugt wird ein Nickel-Metallschwamm mit einer Porosität von z.B. 100 PPI (Poren Pro Inch) und einer Dichte von z.B. 400 gr/m² bei einer Dicke von typischerweise 1.6 mm eingesetzt. Dies ist schematisch in Figur 3a) dargestellt.

Aus dem Metallschaum resp. -schwamm werden Kontaktpillen gestanzt. Dabei kann der Schaum resp. Schwamm bei Bedarf etwas komprimiert werden. Das Verfahren zur Herstellung der Kontaktpillen wird weiter unten im Zusammenhang mit Figur 4 erläutert.

Die Schwammpillen werden im Kompressionswerkzeug an den für die Kontakte vorgesehenen Vertiefungen eingelegt, anschliessend wird eine Elastomermischung eingelegt oder eingeschossen resp. zugeführt, und das Werkzeug geschlossen. Durch den Druck (Typischerweise 150kg/cm²) und die Temperatur im Werkzeug (Typischerweise 170°C) wird das Elastomer niederviskos und dringt wenigstens teilweise in den Metallschwamm ein. Gleichzeitig wird der Metallschwamm durch den Druck im Kompressionswerkzeug zusammengepresst und bildet eine ziemlich homogene Fläche, z.T. mit Elastomer durchsetzt, auf der unteren Seite. Diese Fläche dient nun als Kontaktelement, wobei der Schwamm als "Netz" nicht nur an der Oberfläche leitet, sondern über die ganze Pille.

Solche Metallschwammpillen weisen annähernd die elektrischen Eigenschaften der Goldpillen auf, ohne dabei schmutzanfällig zu sein, und sind dazu günstig herzustellen.

In der einfachsten Ausführung handelt es sich bei der Pille aus Metallschwamm um eine aus Metallschwamm gestanzte oder ausgeschnittene Pille, welche ansonsten nicht weiter modifiziert ist. Diese Situation ist in Figur 3b) dargestellt. Dieser elektrisch leitende Metallschwamm oder -schaum wird im Werkzeug mit isolierendem Silikon zusammenvulkanisiert oder in anderer Weise auf die Schaltmatte aufgebracht, z.B. durch Kleben, Klemmen, etc.

In einer anderen Ausführung wird die Metallschwamm-Pille vor ihrer Befestigung an der Schaltmatte respektive ihrer Integration in die Schaltmatte bereits wenigstens teilweise mit elastomerem Material, welches nicht leitend oder zusätzlich elektrisch leitend ausgebildet sein kann. Der Metallschaum wird mit einem elektrisch leitenden oder nicht leitenden Material ganz oder teilweise gefüllt. Dies kann z.B. mit Graphit oder Metallstaub versetztes Silikon sein. Eine solche vollständig mit Material gefüllte Metallschwamm-Pille ist in Figur 3c) schematisch dargestellt. Aus diesen Platten werden dann die Pillen gefertigt.

In einer weiteren Ausführung wird die Metallschwamm-Pille zur besseren Leitfähigkeit wenigstens auf der den Kontakten, das heisst den Leiterbahnen zugewandten Seite zusätzlich beschichtet. Mit anderen Worten wird der Metallschwamm mit elektrisch leitfähigem Material auf einer oder beiden Seiten beschichtet. Die Beschichtung kann z.B. mit einem Rakel oder Sprayverfahren durchgeführt werden. Eine solche Beschichtung 10 ist schematisch in Figur 3d) dargestellt.

Eine zusätzliche Ausführung besteht darin, dass die Metallschwamm-Pille veredelt wird. Dazu kann der Metallschwamm auf einer, beiden Seiten oder durchgängig zusätzlich mit Gold oder einer anderen hochwertigen Schicht beschichtet werden, um die Leitfähigkeit zu erhöhen und den Abbrand zu vermindern. Die Metallschaumpille wird mittels Bedampfen oder Elektrobeschichten etc. zum Bespiel vergoldet. Dies kann bei allen Varianten auf einer oder beiden Seiten durchgeführt werden. Alternativ können die gestanzten Pillen in einer Trommel beschichtet werden. Eine solche Ausführung in Kombination mit einer Beschichtung 10 ist schematisch in Figur 3e) dargestellt.

Als allgemeine Vorteile dieser Konstruktion lassen sich unter anderem aufzählen:
- Kostengünstigkeit
- Keine Modifikation bestehender Werkzeuge nötig
- Übergangswiderstand unabhängig vom Kontaktdruck
- Schmutz- und Staubunempfindlichkeit
- Tiefer Übergangswiderstand
- Hohe Schaltströme möglich, was zum Beispiel die direkte Steuerung von Motoren erlaubt.
- Unmittelbare Kontaktgabe bei Berührung mit der Leiterplatte.

### Spezifische Details:

### Metallschwamm:

Grundsätzlich gibt es verschiedene Arten von porösen metallischen Trägern:
- sogenanntes zelluläres Metall oder "cellular metal": Der Raum ist in diskrete Zellen aufgeteilt. Die Grenzen dieser Zellen sind aus massivem Metall gebildet, und die Innenräume sind hohl. Idealerweise sind die individuellen Zellen alle voneinander getrennt.
- sogenanntes poröses Metall oder "porous metal": das Metall enthält eine Vielzahl von Poren, das heisst geschlossene gekrümmte Gasräume mit einer glatten Oberfläche.
- sogenannter Metallschaum oder "metal(lic) foam": Schäume sind eine spezielle Form von porösen Metallen. Ein solcher Schaum entsteht aus einem flüssigen Schaum, in welchem Gasblasen fein verteilt in der Flüssigkeit vorhanden sind.
- sogenannter Metallschwamm oder "metal sponge": der Raum wird von einem kontinuierlichen und verbundenen Netzwerk von Metall gefüllt in Koexistenz mit einem ebenfalls zusammenhängenden Netzwerk von Hohlräumen. Hergestellt werden solche Metallschwammprodukte z.B. im CVD (Chemical vapour Deposition) Verfahren, wo ein Kunststoffschaum mit Metall beschichtet wird und in einem zweiten Schritt dann der Kunststoff entfernt wird, sodass nur ein Metallschwamm übrig bleibt.

Infrage für die vorliegende Erfindung kommen leitfähige Metallschäume sowie Metallschwämme, wobei Letztere bevorzugt sind.

Solche Metallschwämme bestehen beispielsweise aus Nickel, Nickel beschichtet z.B. mit Chrom oder Gold, Aluminium, Kupfer etc. Verschiedene Porengrössen können verwendet werden, typisch 400 um.

Konkret geeignet ist beispielsweise das Produkt: Incofoam Ni Purity; in einer Dicke im Bereich 1.7mm - 2.3mm, 1.7mm bevorzugt (kann noch flacher gewalzt werden), mit einer Dichte (jeweils bezogen auf eine Materialdicke von 1.6 mm) von 400-800g/m², bevorzugt von ca. 400 g/m², Zellgrösse 550-700µm, 610 µm bevorzugt. Erhältlich von Inco Special Products.

Ein mögliches Verfahren zur Herstellung von derartigen Kontaktpillen 7 aus einer Metallschwammplatte 14 ist in Figur 4 dargestellt. Wie in Figur 4a) ersichtlich, wird ein z. B. kreisrundes Stanzwerkzeug 12 mit einem konzentrisch angeordneten Stempel 13 respektive Ausstosser verwendet. Das Stanzwerkzeug 12 verfügt an seiner Spitze über eine auf der Aussenseite konisch ausgebildete Verjüngung, welche zur eigentlichen Schnittkante führt.

Die Metallschwammplatte 14 wird auf einer weichen Unterlage 15 vorgelegt, und das Stanzwerkzeug 12 wird mit zurückgezogenem Stempel 13 in die Metallschwammplatte 14 stanzend eingeführt.

In einem nächsten Schritt (vergleiche Figur 4b) wird der so abgetrennte Stanzling 16 (die Pille) mit dem Stempel 13 soweit verdichtet, wie dies für die geplante Anwendung erforderlich ist, typischerweise auf 0.7mm.

Anschliessend wird, wie dies in Figur 4c dargestellt ist, das Stanzwerkzeug 12, 13 zurückgezogen, wobei der Stanzling 16 im Stanzwerkzeug haften bleibt. Zur Unterstützung kann im Stempel eine magnetische oder auf Unterdruck basierende Vorrichtung (Ansaugung) vorgesehen sein.

Anschliessend wird das Stanzwerkzeug 12, 13 verschoben und, wie dies in Figur 4d) dargestellt ist, der Stanzling 16, respektive die Kontaktpille, mit dem Ausstosser 13 aus dem Stanzwerkzeug 12 entfernt und beispielsweise in einem Behälter aufgefangen oder auch gleich in eine Form eingelegt.

In Figur 5 ist ausserdem eine weitere Möglichkeit der Verwendung eines solchen Metallschwammes oder eines Metallschaumes dargestellt. In einer flexiblen Matte 21 aus einem Elastomer, im konkreten Fall aus Silikon sind zwei Leiter 2 und 3 aus Metallschaum respektive Metallschwamm derart eingebettet und vom Elastomer respektive Silikon durchdrungen, dass sie in einem Bereich übereinander geführt sind. Zwischen den beiden Leitern ist in diesem Bereich ein Hohlraum 22 vorhanden. Die Leiter sind am an den Stellen 24 mit einer entsprechenden Elektronik oder mit Schaltkreisen verbunden, und wird nun in einem schematisch dargestellten Tastenbereich 23 von oben (oder gleichermassen von unten) ein Druck auf diese Matte 21 ausgeübt, so kontaktieren die beiden Leiter 2, 3 aufgrund der Flexibilität der Matte 21 und stellen somit eine Tastenfunktion zur Verfügung. Eine solche Matte kann wiederum dadurch hergestellt werden, dass die Leiter beispielsweise als ungefüllte Metallschäume oder Metallschwämme in einer Form vorgelegt werden und anschliessend das Elastomer unter Ausbildung der Struktur gemäss Figur 5 zugeführt wird.

### Beschichtung:

Elektrisch leitfähige oder nicht leitfähige Elastomere können in Verfahren wie beispielsweise Rakel, Spray, Siebdruck, Tampondruck, etc. aufgebracht werden.

Als Basismaterial für Beschichtung oder als flexibles Füllmaterial kann Flüssigsilikon 3631 von Dow Corning verwendet werden.

Als leitende Partikel können z.B. Nickel-beschichtete Karbonpartikel von Inco Special Products verwendet werden.

Als Paste für eine Beschichtung (Basismaterial + Partikel fertig gemischt) kann Xyshield Typ XY800 Nickel Plated Graphite von Laird Technologies verwendet werden.

Als flexibles Füllmaterial kann HTV Silicone, evt. mit Farbpigmenten; z.B. Typ B6670, 30-80 Shore A, 70 Shore A bevorzugt, von Dow Corning verwendet werden. ,

### Veredelung:

Materialien wie Gold, Chrom, etc. können in Verfahren wie beispielsweise Sputter, Bedampfen, Galvanisieren, etc aufgebracht werden.

### Schaltmatte/Elastomer:

Typischerweise wird HTV Silikon Elastomer für Schaltmatten verwendet, die vorliegende Erfindung lässt sich aber auch mit Flüssigsilikon Liquid Silicone Rubber (LSR), thermoplastischen Elastomeren (TPE) oder Gummi jeglicher Art realisieren.

Verarbeitung:
- Der Metallschlamm kann zu Pillen gestanzt werden und direkt ins Kompressionswerkzeug eingelegt werden.
- Der Metallschwamm kann mit Elastomer zu Platten geformt werden, aus welchen dann die Kontaktpillen gestanzt oder geschnitten (auch Lasertechniken) werden. Diese werden dann wiederum im Werkzeug mit dem Silikon zusammenvulkanisiert.
- Zur Verbesserung der Leitfähigkeit können auch Pillen mit Metallschwamm und leitendem Elastomer (Elastomer + leitende Partikel) hergestellt werden.
- Anstelle von Kompressionswerkzeugen können die Pillen auch in Spritzgusswerkzeuge, Transfer Moulding Werkzeuge oder andere eingelegt werden.

### Haftung der Pille an Schaltmatte:

- Formschluss: Silikon fliesst in Struktur von Metallschwamm
- Chemisch: Füllmaterial/Beschichtung geht chemische Bindung mit Silikon ein
- Kleben: Pillen werden an fertige Schaltmatte aufgebracht durch Kleben Kontaktpille:
- Rund, viereckig, beliebige Form
- Dicke: Metallschwamm-Dicke von Ausgangsmaterial oder Metallschwamm resp. -schaum beim Stanzprozess oder Schneidprozess zusätzlich komprimiert.

Folgende Anwendungen eines solchen Kontaktelementes sind beispielsweise möglich:
- Schaltmatten allgemein
- Kontaktpillen für Fensterheber, Spiegelversteller, etc.
- Direktes Schalten von Motoren
- Ersetzt heute verwendete Low Resistance Pillen und Gold Pillen
- Als flexible Leiterbahnen mit integriertem Kontaktelement direkt im Silikon eingebettet.
- Generell als flexible Kontaktbahn aus Metallschaum resp. -schwamm, welcher im Elastomer, d.h. z.B. in einem Silikon, in Form einer Bahn o.ä. eingebettet ist. So z.B. für Sicherheitsanwendungen z.B. als flexible Kontaktbahn im Silikon eingebettet, die bei einer Durchtrennung (Unterbruch des Stromkreises) einen Alarm auslösen kann.
- Als EMV Abschirmung wenn der Metallschaum grossflächig im Silikon eingebettet wird, sei es in Form eines Netzes oder vollflächig.

### BEZUGSZEICHENLISTE

- 1: Leiterplatte
- 2,3: Leiterbahnen
- 4: Kunststoffkappe
- 5: Silikondom
- 5a: Membrane
- 6: Schaltmattenbasis
- 7: Kontaktelement, Kontaktpille
- 8: Metallschwamm
- 9: gefüllter Metallschwamm
- 10: beschichteter Bereich von 8
- 11: veredelter Bereich von 8
- 12: Stanzwerkzeug
- 13: Stempel/Ausstosser
- 14: Metallschwammplatte
- 15: weiche Unterlagen
- 16: gepresster Stanzling
- 17: Blende
- 18: Taste
- 19: Aussparung für Taste in Blende
- 20: Kontaktbereich auf Leiterplatte
- 21: Silikonmatte
- 22: Hohlraum
- 23: Tastbereich
- 24: Anschlüsse für Leiter

## Patentansprüche

1. Flexible Schaltmatte (4-6) mit einem Kontaktelement (7) zur intermittierenden Kontaktierung von Leiterbahnen (2, 3) auf einer Leiterplatte, wobei das Kontaktelement in Form einer Kontaktpille (7) mit einer Schaltmatte (4-6) oder mit einem Element (5, 6) einer Schaltmatte verbunden ist, und wobei die Schaltmatte (4-6) respektive das Element (5, 6) der Schaltmatte aus einem elastomeren Material besteht,
**dadurch gekennzeichnet, dass**
das Kontaktelement aus einem Metallschwamm (8) oder einem Metallschaum besteht, wobei die Hohlräume des Metallschwammes (8) resp. des Metallschaumes im wesentlichen vollständig mit dem elastomeren Material der Schaltmatte (4-6) respektive des Elements (5, 6) der Schaltmatte gefüllt sind.

2. Schaltmatte (4-6) nach Anspruch 1, **dadurch gekennzeichnet, dass** es sich um einen Metallschwamm (8) handelt, welcher ein im wesentlichen zusammenhängendes Netzwerk auf metallischer Basis aufweist, sowie gleichzeitig ein im wesentlichen zusammenhängendes Netzwerk aus Hohlräumen.

3. Schaltmatte (4-6) nach einem der vorhergehenden Ansprüche, **dadurch gekennzeichnet, dass** es sich beim elastomeren Material um ein Material ausgewählt aus: Silikon Elastomer, Flüssigsilikon-Gummi, Flüssigsilikon-Kautschuk, thermoplastisches Elastomer oder Gummi handelt.

4. Schaltmatte (4-6) nach einem der vorhergehenden Ansprüche, **dadurch gekennzeichnet, dass** es sich beim elastomeren, in den Hohlräumen angeordnete Material um das Material der Schaltmatte (4-6) handelt.

5. Schaltmatte (4-6) nach einem der vorhergehenden Ansprüche, **dadurch gekennzeichnet, dass** das Kontaktelement in Form einer Kontaktpille (7) vorliegt, deren Hohlräume wenigstens teilweise, bevorzugt in wenigstens einem Oberflächenbereich, mit einem elektrisch leitenden elastomeren Material gefüllt sind, wobei es sich dabei bevorzugt um mit Graphit oder Metall-Partikeln wie z. B. Nickel-Partikeln versetztes elastomeres Material, insbesondere bevorzugt um mit Graphit oder Metall-Partikeln wie zum Beispiel Nickel-Partikeln versetztes elastomeres Silikon handelt.

6. Schaltmatte (4-6) nach einem der vorhergehenden Ansprüche, **dadurch gekennzeichnet, dass** das Kontaktelement in Form einer Kontaktpille (7) vorliegt, und dass die Kontaktpille auf der den Leiterbahnen zugewandten Oberfläche mit einer zusätzlichen metallischen Beschichtung, insbesondere aus Gold oder Chrom, versehen ist.

7. Schaltmatte (4-6) nach einem der vorhergehenden Ansprüche, **dadurch gekennzeichnet, dass** es sich bei Material des Metallschwammes (8) resp. des Metallschaumes um ein Metall ausgewählt aus der Gruppe: Nickel, Chrom, Gold, Aluminium, Kupfer oder daraus gebildeten Legierungen handelt.

8. Schaltmatte (4-6) nach einem der vorhergehenden Ansprüche, **dadurch gekennzeichnet, dass** der Metallschwamm (8) resp. der Metallschaum eine mittlere Porengrösse im Bereich von 100 - 1000 µm, bevorzugt im Bereich von 550-700 µm, insbesondere bevorzugt im Bereich von 600-650 µm aufweist.

9. Schaltmatte (4-6) nach einem der vorhergehenden Ansprüche, **dadurch gekennzeichnet, dass** das Kontaktelement in Form einer Kontaktpille (7) mit einer Dicke im Bereich von 0.5-3 mm, bevorzugt im Bereich von 0.5-0.9 mm ausgebildet ist.

10. Schaltmatte (4-6) nach einem der vorhergehenden Ansprüche, **dadurch gekennzeichnet, dass** das Kontaktelement aus einem Metallschwamm (8) mit einer Dichte im Bereich von 200-800 g/m², insbesondere bevorzugt im Bereich von 300-500 g/m², bezogen auf eine Materialdicke von 1.6mm, besteht.

11. Verfahren zur Herstellung einer Schaltmatte (4-6) nach einem der vorhergehenden Ansprüche, **dadurch gekennzeichnet, dass** das Kontaktelement in ein Kompressionswerkzeug, ein Spritzgusswerkzeug oder ein Transfer-Moulding-Werkzeug, bevorzugt an für die Kontakte vorgesehenen Vertiefungen, eingelegt wird, anschliessend eine Elastomermischung zugeführt respektive eingelegt wird und bei geschlossenem Werkzeug Druck und Temperatur im Werkzeug derart eingestellt werden, dass das Elastomer niederviskos wird und in den Metallschwamm wenigstens teilweise eindringt.

12. Verfahren nach Anspruch 11, **dadurch gekennzeichnet, dass** Druck und Temperatur im Werkzeug derart eingestellt werden, dass das Elastomer im wesentlichen vollständig in den Metallschwamm (8) resp. den Metallschaum des Kontaktelementes in Form einer Kontaktpille (7) eindringt.

13. Verfahren nach einem der Ansprüche 11 oder 12, **dadurch gekennzeichnet, dass** das Kontaktelement (7) in Form einer Kontaktpille vorgelegt wird, welche aus einer Metallschwammplatte (14) resp. einer Metallschaumplatte in einem Stanzverfahren, bei welchem bevorzugt eine teilweise Verdichtung des Metallschwammes resp. des Metallschaumes bewirkt wird, hergestellt wurde.

14. Verfahren nach Anspruch 13, **dadurch gekennzeichnet, dass** die Kontaktpille (7) und/oder die Metallschwammplatte (14) resp. die Metallschaumplatte vor respektive nach dem Stanzprozess wenigstens teilweise mit einem elektrisch leitenden oder nicht leitenden elastomeren Material gefüllt oder mit einem Rakel-, Druck- oder Sprayverfahren beschichtet wird, oder mit einer zusätzlichen metallischen Beschichtung, insbesondere aus Gold oder Chrom, versehen wird.

15. Verwendung einer Schaltmatte nach einem der vorhergehenden Ansprüche 1-10 als Tastatur, oder Eingabegerät insbesondere aus dem Automobilbereich wie Fensterheber, Spiegelversteller, und/oder zur direkten Schaltung von Motoren.

16. Verwendung einer Schaltmatte nach einem der vorhergehenden Ansprüche 1-10 zur Realisierung einer Tastenfunktion in einem flexiblen Silikonarmband.

## Claims

1. A flexible keypad (4-6) having a contact element (7) for the intermittent contacting of conductor tracks (2, 3) on a circuit board, wherein the contact element in the form of a contact pill (7) is contacted with a keypad (4-6) or with an element (5, 6) of a keypad, and wherein the keypad (4-6), respectively the element (5,6) of the keypad, consist of an elastomeric material,
**characterized in that**
the contact element consists of a metal sponge (8) or a metal foam, wherein the cavities of the metal sponge (8), respectively of the metal foam, are essentially completely filled with the elastomeric material of the keypad (4-6), respectively of the element (5,6) of the keypad.

2. The keypad (4-6) according to claim 1, **characterized in that** metal sponge (8) is a metal sponge (8) that essentially has a contiguous metal-based network, as well as at the same time an essentially contiguous network of cavities.

3. The keypad (4-6) according to one of the preceding claims, **characterized in that** the elastomeric material is a material selected from: silicone elastomer, cured or uncured liquid silicone rubber, thermoplastic elastomer or rubber.

4. The keypad (4-6) according to one of the preceding claims, **characterized in that** the elastomeric material arranged in the cavities is the material of the keypad (4-6).

5. The keypad (4-6) according to one of the preceding claims, **characterized in that** the contact element takes the form of a contact pill (7), the cavities of which are at least partially filled, preferably in at least one surface region, wherein the electrically conducting elastomeric material is preferably an elastomeric material filled with graphite or metal particles, such as for example nickel particles, in particular preferably an elastomeric silicone filled with graphite or metal particles, such as for example nickel particles.

6. The keypad (4-6) according to one of the preceding claims, **characterized in that** the contact element takes the form of a contact pill (7), and **in that** the contact pill is provided on the surface facing the conductor tracks with an additional metallic coating, in particular of gold or chromium.

7. The keypad (4-6) according to one of the preceding claims, **characterized in that** the material of the metal sponge (8), respectively of the metal foam, is a metal selected from the group: nickel, chromium, gold, aluminum, copper or alloys formed therefrom.

8. The keypad (4-6) according to one of the preceding claims, **characterized in that** the metal sponge (8), respectively the metal foam, has an average pore size in the range of 100-1000 µm, preferably in the range of 550-700 µm, in particular preferably in the range of 600-650 µm.

9. The keypad (4-6) according to one of the preceding claims, **characterized in that** the contact element in the form of a contact pill (7) is formed to a thickness in the range of 0.5-3 mm, preferably in the range of 0.5-0.9 mm.

10. The keypad (4-6) according to one of the preceding claims, **characterized in that** the contact element consists of a metal sponge (8) with a density in the range of 200-800 g/m², in particular preferably in the range of 300-500 g/m², with reference to a material thickness of 1.6 mm.

11. A process for producing a keypad (4-6) according to one of the preceding claims, **characterized in that** the contact element is placed into a compression mold tool, an injection mold tool or a transfer mold tool, preferably on depressions intended for the contacts, an elastomer mixture is subsequently fed, respectively placed in, and, with the tool closed, the pressure and temperature in the tool are set in such a way that the elastomer becomes low in viscosity and at least partially penetrates into the metal sponge.

12. The process according to claim 11, **characterized in that** the pressure and temperature in the mold are set in such a way that the elastomer penetrates essentially completely into the metal sponge (8), respectively the metal foam, of the contact element in the form of a contact pill (7).

13. The process according to one of claims 11 or 12, **characterized in that** the contact element (7) is presented in the form of a contact pill which was produced from a metal sponge sheet (14), respectively a metal foam sheet, in a punching process, in which preferably a partial compaction of the metal sponge, respectively the metal foam, is brought about.

14. The process according to claim 13, **characterized in that** the contact pill (7) and/or the metal sponge sheet (14), respectively the metal foam sheet, is at least partially filled, or coated through a knife-applying, printing or spraying process, with an electrically conducting or nonconducting elastomeric material before, respectively after, the punching process, or is provided with an additional metallic coating, in particular of gold or chromium.

15. Use of a keypad according to one of claims 1-10, as a keyboards, or input device in particular from the automobile sector such as window openers, mirror adjusters, and/or for the direct switching of motors.

16. Use of a keypad according to one of claims 1-10, to realize a key function in a flexible silicone armband.

## Revendications

1. Une natte de commutation flexible (4-6) ayant un élément de contact (7) pour la mise en contact intermittente de pistes conductrices (2, 3) sur une plaque conducteur, dans laquelle l'élément de contact en forme d'une pastille de contact (7) est connecté à une natte de commutation (4-6) ou un élément (5, 6) d'une natte de commutation, et dans laquelle la natte de commutation (4-6), respectivement l'élément (5, 6) de la natte de commutation, consiste d'un matériau élastomère,
**caractérisée en ce que**
l'élément de contact consiste d'une éponge métallique (8) ou d'une mousse métallique, dans laquelle les cavités de l'éponge métallique (8), respectivement de la mousse métallique, sont essentiellement complètement remplies de matériau élastomère de la natte de commutation (4-6), respectivement de l'élément (5, 6) de la natte de commutation.

2. La natte de commutation (4-6) selon la revendication 1, **caractérisée en ce que** l'éponge métallique est une éponge métallique qui a un réseau essentiellement cohérant à base métallique ainsi que en même temps un réseau essentiellement cohérant de cavités.

3. La natte de commutation (4-6) selon une des revendications précédentes, **caractérisée en ce que** le matériau élastomère est un matériau choisi de: élastomère de silicone, caoutchouc liquide de silicone, gomme liquide de silicone, élastomère thermoplastique ou gomme.

4. La natte de commutation (4-6) selon une des revendications précédentes, **caractérisée en ce que** le matériau élastomère disposé dans les cavités est un matériau de la natte de commutation (4-6).

5. La natte de commutation (4-6) selon une des revendications précédentes, **caractérisée en ce que** l'élément de contact prend la forme d'une pastille de contact (7), les cavités de laquelle sont au moins partiellement remplies, préférablement au moins dans une région de surface, avec un matériau élastomère conducteur électrique, où il s'agit préférablement d'un matériau élastomère chargé de graphite ou de particules métalliques, comme par exemple des particules de nickel, en particulier préférablement un élastomère de silicone chargé de graphite ou de particules métalliques, comme par exemple des particules de nickel.

6. La natte de commutation (4-6) selon une des revendications précédentes, **caractérisée en ce que** l'élément de contact prend la forme d'une pastille de contact (7), et **en ce que** la pastille de contact est pourvue, sur la surface faisant face aux pistes conductrices, avec un revêtement métallique additionnel, en particulier en or ou chrome.

7. La natte de commutation (4-6) selon une des revendications précédentes, **caractérisée en ce que** le matériau de l'éponge métallique (8), respectivement de la mousse métallique, est un métal choisi du groupe : nickel, chrome, or, aluminium, cuivre ou alliage de ceux-ci.

8. La natte de commutation (4-6) selon une des revendications précédentes, **caractérisée en ce que** l'éponge métallique (8), respectivement la mousse métallique, a une taille de pore moyenne dans le domaine de 100 à 1000 µm, préférablement dans le domaine de 550 à 700 µm, en particulier préférablement dans le domaine de 600 à 650 µm.

9. La natte de commutation (4-6) selon une des revendications précédentes, **caractérisés en ce que** l'élément de contact en forme de pastille de contact (7) est formé à une épaisseur dans le domaine de 0,5 à 3 mm, préférablement dans le domaine de 0.6 à 0.9 mm.

10. La natte de commutation (4-6) selon une des revendications précédentes, **caractérisée en ce que** l'élément de contact consiste d'une éponge métallique (8) ayant une densité dans le domaine de 200 à 800 g/m², en particulier préférablement dans un domaine de 300 à 500 g/m², en référence à une épaisseur de matériau de 1.6 millimètres.

11. Un procédé pour produire une natte de commutation (4-6), selon une des revendications précédentes, **caractérisé en ce que** l'élément de contact est placé dans un outil de moulage à compression, un outil de moulage par injection ou un outil de moulage par transfert, préférablement sur une empreinte prévue pour les contacts, un mélange d'élastomères est ensuite conduit, respectivement placé dans, et avec l'outil fermé, la pression et température dans l'outil sont réglées de telle façon à ce que l'élastomère devienne faiblement visqueux et pénètre au moins partiellement dans l'éponge métallique.

12. Le procédé selon la revendication 11, **caractérisé en ce que** la pression et température dans l'outil de moulage sont réglées de manière à ce que l'élastomère pénètre essentiellement complètement dans l'éponge métallique (8), respectivement la mousse métallique, de l'élément de contact en forme de pastille de contacte (7).

13. Le procédé selon une des revendications 11 ou 12, **caractérisé en ce que** l'élément de contact (7) est présent sous forme de pastille de contact ayant été produite à partir d'une plaque en éponge métallique (14), respectivement à partir d'une plaque en mousse métallique, dans un procédé de poinçonnage dans lequel préférablement une compression partielle de l'éponge métallique, respectivement de la mousse métallique, est entraînée.

14. Le procédé selon la revendication 13, **caractérisé en ce que** la pastille de contact (7) et ou la plaque en éponge métallique (14), respectivement la plaque en mousse métallique, est au moins partiellement remplie, ou revêtue à travers d'un procédé de raclage, impression ou vaporisation, avec un matériau élastomère conducteur électrique ou non-conducteur avant, respectivement après, le procédé de poinçonnage, ou est pourvue d'un revêtement métallique additionnel, en particulier en or ou chrome.

15. Utilisation d'une natte de commutation selon une des revendications 1 à 10, comme un clavier, ou dispositif d'entrée en particulier du secteur automobile, comme un lève-vitre, ajusteur de miroir, et/ou la commutation directe de moteurs.

16. Utilisation d'une natte de commutation selon une des revendications 1 à 10 pour réaliser une fonction de touche dans un bracelet en silicone flexible.
